# EUROPÄISCHE PATENTSCHRIFT

(11) **EP 2 081 406 B1**
(45) Veröffentlichungstag und Bekanntmachung des Hinweises auf die Patenterteilung: **26.01.2011**
(21) Anmeldenummer: 08172690.3
(22) Anmeldetag: 23.12.2008
(51) Int. Cl.: H04R 25/00

(54) **Verfahren und Vorrichtung zur Konfiguration von Einstellmöglichkeiten an einem Hörgerät**
Method and device for configuring variables on a hearing aid
Procédé et dispositif de configuration de possibilités de réglage sur un appareil auditif

(30) Priorität: 16.01.2008 DE 102008004659
(43) Veröffentlichungstag der Anmeldung: 22.07.2009
(73) Patentinhaber: Siemens Medical Instruments Pte. Ltd., Singapore 139959 (SG)
(72) Erfinder: Latzel, Matthias, 91330 Eggolsheim (DE)
(74) Vertreter: Maier, Daniel Oliver

(56) Entgegenhaltungen:
- WO-A-2007/113339

## Beschreibung

Die Erfindung betrifft ein Verfahren zur Konfiguration von Einstellmöglichkeiten an einem Hörgerät, wie sie beispielsweise zur Anpassung an unterschiedliche Hörsituationen vorgesehen sein können, und ein Hörgerät, mittels welchem dieses Verfahren durchgeführt werden kann.

Hörgeräte sollen hörgeschädigten Patienten ein möglichst natürliches Hörempfinden ermöglichen und in erster Linie medizinisch bedingte Funktionsstörungen der Hörorgane weitgehend ausgleichen. Dabei sind in zunehmenden Maße Komfortanforderungen zu berücksichtigen. Aufgabe eines Hörgerätes ist es, anliegenden Schalldruck in ein Hörempfinden des Hörgeräteträgers umzusetzen, das auch bei physiologisch und anatomisch intakten Hörorganen auftreten würde. Die Hörgeräte müssen deshalb an zahlreiche subjektive und objektive Gegebenheiten angepasst werden können. Diese Gegebenheiten betreffen die individuellen Besonderheiten der jeweils bestehenden Hörstörung, die Selektivität der Wahrnehmung des Hörgeräteträgers aber auch wechselnde Hörsituationen bzw. Umgebungseinflüsse, die auf einen Hörgeräteträger wirken können. Moderne Hörgeräte verfügen in der Regel über die Möglichkeit, eine Vielzahl von Parametern einzustellen, die Einfluss auf die Übertragungs- und Verstärkungscharakteristik des jeweils eingesetzten Hörgerätes haben. Die Einstellung dieser Parameter erfolgt zunächst herstellerseitig in Form einer Grundeinstellung, die anschließend in einer oder mehreren Sitzungen bei einem Hörgeräteakustiker am Patienten in Form einer Feineinstellung angepasst werden können. Eine derartige Feinabstimmung ist jedoch mit einem erheblichen Aufwand, einerseits für den Patienten, andererseits jedoch auch für den beteiligten Hörgeräteakustiker verbunden, was seitens des Patienten häufig als lästig empfunden wird. Es haben sich daher Hörgeräte etabliert, an denen zumindest ein Teil der Anpassung und/oder Feinabstimmung des Hörgerätes unabhängig von einem Hörgeräteakustiker vorgenommen werden kann, was vorzugsweise durch den Hörgeräteträger selbst erfolgt, beispielsweise unter Nutzung einer Fernbedienung.

Eine gute Anpassung an eine tatsächliche Hörsituation, insbesondere bei komfortablen Hörgeräten, ist jedoch häufig mit einer Anpassung zahlreicher technischer Parameter verbunden, was teilweise recht hohe Anforderungen an das technische Wissen des Hörgeräteträgers stellt, Wissen, das im Fall eines Laien möglicherweise nicht gegeben ist. Dadurch besteht die Gefahr einer Fehlanpassung des Hörgerätes, die seitens des Hörgeräteträgers möglicherweise nicht mehr selbst zu beseitigen ist, da das Auffinden der optimalen Einstellungen sich als zu schwierig herausstellen kann. Alternativ muss der Hörgeräteträger dann doch wieder einen Hörgeräteakustiker einschalten.

Die angesprochene Problematik gilt in besonderem Maße, wenn die einzelnen einstellbaren Parameter gleichzeitig die Eingangsgrößen komplexer Signalverarbeitungsalgorithmen bilden, die wiederum Einfluss auf die Übertragungs- und Verstärkungscharakteristik des Hörgerätes haben. Derartige Algorithmen können beispielsweise zur Unterdrückung von Störgeräuschen oder zur Hervorhebung gewünschter Schallquellen in Hörgeräten realisiert sein. Beispiele dafür sind Algorithmen zur Einstellung der Richtcharakteristik, Algorithmen zur Dämpfung von Nichtsprachanteilen, zur schnellen spektralen Störgeräuschschätzung, zur Windgeräuschunterdrückung und viele weitere. Mit der Zahl der Einstellmöglichkeiten steigt automatisch die Gefahr von Fehleinstellungen. Das gilt insbesondere, wenn die einzelnen einstellbaren Parameter die Übertragungs- und Verstärkungscharakteristik des Hörgerätes nicht völlig unabhängig voneinander beeinflussen und/oder Mehrdeutigkeiten entstehen. Diese Mehrdeutigkeiten, in denen der subjektive Eindruck vermittelt werden kann, dass unterschiedliche Einstellungen oder Parameterkombinationen zu scheinbar identischen Übertragungs- und Verstärkungscharakteristika führen, erschweren ein reproduzierbares Einstellen eines Hörgerätes erheblich. Die Gefahr von Fehleinstellungen steigt des Weiteren, wenn von einem Hörgeräteträger die Wirkung eines einstellbaren Parameters bzw. einer Verstellung desselben nicht akustisch wahrgenommen werden kann, was beispielsweise aus Besonderheiten seiner individuellen Hörstörung folgen kann. Auch diese Problematik gilt insbesondere für die Verwendung komplexer Signalverarbeitungsalgorithmen mit einstellbaren Parametern als Eingangsgrößen.

Es ist bekannt, die Gefahr vieldimensionaler Fehleinstellungen dadurch zu reduzieren, dass eine tatsächliche Hörsituation klassifiziert wird, was die anschließende Zuordnung der klassifizierten Hörsituation zu mehreren hinterlegten Datensätzen mit voreingestellten Parametern ermöglicht. Interaktiv erfolgt in diesem Fall anschließend nur noch die Auswahl des am besten zu einer jeweiligen Hörsituation passenden Parametersatzes (EP 0 814 634 B1). Diese Vorgehensweise erfordert jedoch das Hinterlegen relativ vieler Datensätze mit voreingestellten Parametern, um eine feinstufige Auswahl des geeigneten Parametersatzes vornehmen zu können, und setzt des weiteren die Fähigkeit des Hörgeräteträgers voraus, die Unterschiede zwischen den hinterlegten Einstellungen akustisch bewerten und eine qualifizierte Auswahl treffen zu können.

Es ist weiterhin bekannt, ausgehend von hinterlegten voreingestellten Parametern und einer Klassifikation einer bestimmten Hörsituation voreingestellte Parametersätze anzubieten, die automatisch variiert werden, nachdem sie vom Hörgeräteträger in der angebotenen Voreinstellung abgewählt worden sind (EP 1 453 356 A2). Auch in diesem Fall ist eine zielführende Optimierung nur möglich, wenn der Hörgeräteträger in der Lage ist, den Effekt der variierten Parameter akustisch wahrzunehmen und zu bewerten. Des Weiteren ist eine derartige Vorgehensweise zumindest teilweise an die Vorhersehbarkeit aufkommender Hörsituationen gebunden, kann also eine freie Einstellung von Parametern und/oder Signalverarbeitungsalgorithmen nicht vollständig ersetzen.

Es ist ferner bekannt, einen Hörgeräteträger zu trainieren, damit dieser das Hörgerät mit seinen Funktionen besser bedienen kann. Hierbei wird nach dem Ausgeben eines ersten Audiotestsignals an den Hörgeräteträger ein zweites Audiotestsignal ausgegeben, welches gegenüber dem ersten verändert ist. Nach dem Wahrnehmen der beiden Audiotestsignale wählt der Hörgeräteträger denjenigen oder diejenigen Audioprozess-Parameter aus einer Mehrzahl von zur Verfügung stehenden aus, von welchem er der Meinung ist, dass dieser Audioprozess-Parameter der Geeignetste ist, das zweite Audiotestsignal an das erste anzupassen, wobei er den ausgewählten Audioprozess-Parameter entsprechend variiert. In einem Anschluss daran wird geprüft, wie gut der Hörgeräteträger mit seiner Wahl des oder der richtigen Audioprozess-Parametern war und wie erfolgreich er das zweite Audiotestsignal an das erste angepasst hat. Dies erfolgt durch einen Vergleich dessen, was der Hörgeräteträger ausgewählt hat und was von ihm zu erwarten war, wobei ein entsprechender Wert gebildet wird (WO 2007/113339).

Die Aufgabe der Erfindung besteht somit darin, eine Möglichkeit anzugeben, ein Hörgerät an möglichst viele, auch unvorhersehbare Hörsituationen anpassen zu können und die Gefahr von Fehleinstellungen bzw. Fehlanpassungen möglichst gering zu halten, auch wenn diese von einem Nichtfachmann vorgenommen werden.

Die Aufgabe der Erfindung wird durch ein Verfahren zur Konfiguration mindestens einer Verstellmöglichkeit an einem Hörgerät, gemäß Anspruch 1; und mittels eines Hörgeräts zum Erzeugen eines Ausgangsignals für einen Hörgeräteträger, gemäß Anspruch 11 gelöst. Vorteilhafte Weiterbildungen der Erfindung ergeben sich aus den abhängigen Ansprüchen.

Die Erfindung geht davon aus, dass es für eine sichere Vornahme von Verstellungen an einem Hörgerät bzw. den erfolgreichen Einsatz von besonderen Features in Hörgeräten zweckmäßig ist, vorher abzuschätzen, ob der jeweilige Anwender die Vorteile der Verstellmöglichkeit oder des jeweiligen Features überhaupt nutzen kann. Dadurch kann insbesondere bei interaktiven Features vorab geklärt werden, ob der Anwender, welcher die betreffenden Verstellungen vornehmen würde, dazu neigt, durch seine Manipulationen die Einstellung des Hörgerätes gegebenenfalls zu verschlechtern oder zumindest nicht reproduzierbar zu verändern. Im Folgenden wird vorwiegend von Verstellungen von Parametern gesprochen. Dabei sind jedoch alle Möglichkeiten der Einflussnahme auf die Wirkungsweise und/oder Charakteristik eines Hörgerätes, also Zuschaltung, Abschaltung und Einstellung verschiedener Features und Algorithmen zur Signalverarbeitung mit umfasst.

Der Kern der Erfindung besteht darin, solche Verstellmöglichkeiten eines Hörgerätes zu identifizieren, die vom jeweiligen Träger eines Hörgerätes nicht zielführend genutzt werden können. Das kann darin begründet liegen, dass ein Hörgeräteträger die Wirksamkeit einer Verstellung eines Parameters oder eines Parametersatzes subjektiv als zu gering wahrnimmt oder diese Wirksamkeit quantitativ nicht bewerten kann, wodurch es ihm unmöglich ist, für eine vorzunehmende Verstellung einen jeweiligen Trend festzulegen, der zu einer für ihn wahrnehmbaren Verbesserung der Übertragungs- und Verstärkungscharakteristik des Hörgerätes führen würde. Nach der Identifizierung derartiger Verstellmöglichkeiten werden diese Verstellmöglichkeiten gesperrt, d.h. anstelle eines einstellbaren Parameters oder Parametersatzes werden fest vorgegebene Referenzwerte als Eingangsparameter verwendet, wodurch die Zahl der verbleibenden Einstellmöglichkeiten reduziert wird. Die Festsetzung der Referenzwerte kann dabei auch die Abschaltung bestimmter Features umfassen, deren Einsatz für den jeweiligen Hörgeräteträger mit keinem Vorteil verbunden ist.

Allgemein besteht die Erfindung in einem Verfahren zur Konfiguration mindestens einer Verstellmöglichkeit an einem Hörgerät, bei dem einem Hörgeräteträger die Aufgabe gestellt wird, mit Hilfe der zu konfigurierenden Verstellmöglichkeit das Hörgerät nach Gehör so einzustellen, dass sich am Hörgerät eine vorgegebene Charakteristik einstellt, wobei die Verstellmöglichkeit freigegeben wird, wenn die vom Hörgeräteträger eingestellte Charakteristik der vorgegebenen Charakteristik gleicht oder Abweichungen von dieser aufweist, die innerhalb eines vorgegebenen Toleranzbereiches liegen. Gleiche Charakteristika werden häufig dann auftreten, wenn es sich bei den getesteten Verstellmöglichkeiten um solche Verstellmöglichkeiten handelt, die in diskreten Stellschritten ausgeführt werden. Da bei kontinuierlich veränderbaren Stellgrößen in der Regel keine absolut identischen Einstellungen reproduziert werden können, muss ein entsprechender Toleranzbereich festgelegt werden, dessen Einhaltung erlaubt, die gestellte Aufgabe als gelöst anzusehen. Mit der Lösung der gestellten Aufgabe qualifiziert sich der Hörgeräteträger als Kandidat für die Nutzung der zu konfigurierenden Verstellmöglichkeit an seinem Hörgerät. Unter Charakteristik des Hörgerätes ist im Sinne der Erfindung die Gesamtheit der akustisch wahrnehmbaren Eigenschaften des Hörgerätes zu verstehen, von denen zumindest einige über vorzunehmende Einstellungen variiert werden können.

Im Vorfeld der Entscheidung, ob eine Einstellmöglichkeit eines Parameters dem Hörgeräteträger auch zugänglich werden soll oder nicht, wird das Hörgerät zur Ausführung des erfindungsgemäßen Verfahrens zunächst mit einem festen Referenzwert dieses Parameters betrieben, der entsprechend einer jeweils anliegenden Hörsituation so gewählt ist, dass eine Verstellung dieses Parameters objektiv eine hohe Wirksamkeit dieser Verstellung nach sich zieht. In dieser Einstellung wird dem Hörgeräteträger die Wahrnehmung eines Klangbeispiels ermöglicht. Anschließend wird der Referenzwert des Parameters durch einen abweichenden Wert des Parameters ersetzt und dem Hörgeräteträger die Aufgabe gestellt, durch Vornahme entsprechender Verstellungen in der gleichen Hörsituation den einstellbaren Parameter nach Gehör auf den Referenzwert zurückzuführen. Die Güte dieser Rückführung wird anschließend bewertet.

Dazu kann nach Beendigung der Verstellungen durch den Hörgeräteträger beispielsweise die Verstärkungs- und Übertragungscharakteristik des Hörgerätes ermittelt und mit derjenigen verglichen werden, die das Hörgerät aufweist, wenn es mit dem fest vorgegebenen Referenzwert des einstellbaren Parameters betrieben wird. Gleichen sich die beiden Verstärkungs- und Übertragungscharakteristika oder weichen sie nur geringfügig von einander ab, bzw. liegen die Abweichungen unterhalb eines vorzugebenden Schwellwertes, welcher einen für die zutreffende Freigabeentscheidung maßgeblichen Toleranzbereich beschreibt, so ist daraus ableitbar, dass die Wirksamkeit der getesteten Verstellmöglichkeit vom Hörgeräteträger auch subjektiv wahrnehmbar sowie quantitativ bewertbar ist und eine Verstellbarkeit dieses Parameters für den betreffenden Hörgeräteträger freigegeben werden kann, da die Gefahr von Fehleinstellungen in diesem Fall gering ist. Verbleiben nach Vornahme der Verstellungen durch den Hörgeräteträger jedoch große Unterschiede zwischen den beiden Verstärkungs- und Übertragungscharakteristika, so muss davon ausgegangen werden, dass die Wirksamkeit der getesteten Verstellmöglichkeiten vom Hörgeräteträger subjektiv nicht mit ausreichender Schärfe wahrgenommen werden kann. Die entsprechende Verstellmöglichkeit wird an seinem Hörgerät gesperrt, um der Gefahr von Fehleinstellungen vorzubeugen. Alternativ zum Vergleich der Hörgerätecharakteristika können auch die Referenzeinstellungen direkt mit den vom Hörgeräteträger vorgenommenen Parametereinstellungen verglichen und analog bewertet werden, was insbesondere vorteilhaft ist, wenn einstellbare Parameter auslesbar sind.

An Ausführungsbeispielen wird die Erfindung näher erläutert. Es zeigen:
- Fig.1: einen Ablaufplan des erfindungsgemäßen Verfahrens am Beispiel eines einstellbaren Parameters; und
- Fig. 2: eine schematische Darstellung eines Hörgerätes, das zur Ausführung des erfindungsgemäßen Verfahrens ge- eignet ist.

Fig. 1 zeigt einen Ablaufplan des erfindungsgemäßen Verfahrens am Beispiel eines einstellbaren Parameters. Ein einstellbarer Parameter wird in einem ersten Schritt auf einen festen Referenzwert P_{Ref} gesetzt. In einem nächsten Schritt wird durch eine Vergleichsoperation ein Vergleich des eingehenden Signals mit dem Ausgangssignal des Hörgerätes vorgenommen und das Ergebnis dieses Vergleiches in Form eines quantitativ bewertbaren Wertes Ein/Aus_{Ref} abgelegt. In einem weiteren Schritt wird der einstellbare Parameter P auf einen Wert gesetst, der um ein ΔP vom Referenzwert P_{Ref} abweicht. Anschließend wird dem Hörgeräteträger in einem weiteren Schritt die Möglichkeit gegeben, den Parameter P durch Vornahme entsprechender Verstellungen zu variieren, gleichzeitig wird ihm die Aufgabe gestellt, die Variation des Parameters P nach Gehör so vorzunehmen, dass das Hörgerät eine Verstärkungs- und Übertragungscharakteristik aufweist, die derjenigen möglichst gleicht, die es hatte, als der Parameter auf den Referenzwert P_{Ref} gesetzt war. Der Hörgeräteträger wird also versuchen, dem um ΔP vom Referenzwert P_{Ref} abweichenden Parameterwert ein weiteres Glied P_{X} hinzuzufügen und einen Zielwert P_{Ziel} zu erreichen, der möglichst nah am ursprünglich eingestellten Referenzwert P_{Ref} liegt. Anschließend wird in einem weiteren Schritt die verbleibende Abweichung zwischen dem Referenzwert P_{Ref} des Parameters und dem vom Hörgeräteträger erreichten Zielwert P_{Ziel} ermittelt, indem quantitativ bewertbare Werte Ein/Aus_{Ref} und Ein/Aus_{Ziel} beider Einstellungen in einer Vergleichsoperation voneinander abgezogen werden. Die ermittelte Abweichung Δ_{Ziel} ermöglicht eine Bewertung der durch den Hörgeräteträger vorgenommenen Verstellungen. Anschließend kommt es in einem weiteren Schritt zu einer Fallunterscheidung in Abhängigkeit von einem vorgegebenen Schwellwert S. Ist die Abweichung Δ_{Ziel} kleiner als der vorgegebene Schwellwert, so wird die Verstellmöglichkeit bezüglich des getesteten Parameters im Anschluss freigegeben. Anderenfalls wird diese Verstellmöglichkeit gesperrt und der getestete Parameter auf einen konstanten Wert P_{const} gesetzt. Dieser kann dem Referenzwert P_{Ref} entsprechen, aber auch wechselnde Werte in Abhängigkeit von jeweils identifizierten Hörsituationen und/oder im Hörgerät verfügbaren Hörprogrammen annehmen. Während des beschriebenen Ablaufs wird dafür gesorgt, dass sich die Hörsituation nicht ändert.

Generell lässt sich das erfindungsgemäße Verfahren unter Nutzung anderer quantitativ bewertbarer Größen durchführen, die den jeweiligen Parametereinstellungen zugeordnet werden können. Dazu zählen insbesondere die Stellzustände von Stellgliedern, über deren Betätigung die Parametereinstellung realisiert wird und die in der Regel einfach aus- oder abgelesen werden können. Die dargestellte Variante unter Nutzung eines Vergleiches der Eingangs- und Ausgangssignale bei den verschiedenen Einstellungen ermöglicht jedoch gleichzeitig eine Beurteilung der objektiven Wirkung der verfahrensgemäß vorgenommenen Parametervariation bzw. des getesteten Features. Unter objektiver Wirksamkeit des erfindungsgemäßen Verfahrens sind sowohl technisch nachweisbare Einflüsse auf akustische Hörgeräteeigenschaften als auch objektive Tests wie z.B. Sprachverständlichkeitstests zu verstehen. Dadurch kann gesichert werden, dass während der Durchführung des Verfahrens keine Hörsituation bestanden hat, in der es dem Hörgeräteträger allein aus objektiven Gründen unmöglich war, die geforderten Verstellungen zielführend vorzunehmen, da diese in der betreffenden Hörsituation objektiv keine Wirkung gezeigt hätten. Das ist immer dann von Vorteil, wenn das Verfahren nicht unter Laborbedingungen, also unter Nutzung optimierter Parametervorgaben und Klangbeispiele ausgeführt werden kann, wie das beispielsweise bei einer spontanen Anpassung eines Hörgerätes an eine neue und bisher nicht klassifizierte Hörsituation der Fall ist. Das erfindungsgemäße Verfahren umfasst stets eine interaktive Ermittlung einer subjektiven Wirksamkeit einer untersuchten Parameterein- oder Verstellung. Weicht diese stark von der objektiven Wirksamkeit im Sinne eines technisch nachweisbaren Einflusses auf die akustischen Eigenschaften des Hörgerätes ab, so kann diese Abweichung zur Grundlage der Entscheidung über eine Freigabe oder Sperrung der Möglichkeit der Verstellung des jeweiligen Parameters gemacht werden.

Das erfindungsgemäße Verfahren liefert somit die Möglichkeit, die Wirksamkeit eines Parameters bzw. die Wirksamkeit von dessen Verstellung zu testen und dieses Testergebnis zur Grundlage einer Freigabeentscheidung zu machen. Das geschieht, ohne Daten aus einem Tonaudiogramm, dem Alter des Hörgeräteträgers oder anderer weicher Faktoren abschätzen und verwerten zu müssen.

Dadurch wird vermieden, den Anwender eines Hörgerätes ohne individualisierte Vorauswahl mit einem Feature bzw. einer Verstellbarkeit eines Parameters zu versorgen, was für ihn ohne Nutzen bliebe und mit der Gefahr verbunden wäre, dass das Hörgerät aufgrund unübersichtlicher bzw. schlecht reproduzierbarer Einstellmöglichkeiten abgelehnt würde.

Fig. 2 zeigt eine schematische Darstellung eines Hörgerätes, das zur Ausführung des erfindungsgemäßen Verfahrens geeignet ist. Dieses umfasst eine Signalübertragungsstrecke, bestehend aus einer Eingabeeinheit 1 in Form eines Mikrofons, einer Signalverarbeitungs- und/oder Verstärkungseinheit 2 sowie einer Ausgabeeinheit 3 in Form eines Lautsprechers. Am Mikrofon eingehende Signale können verstärkt an die Ausgabeeinheit 3 weitergeleitet werden. Des Weiteren sind ein oder mehrere Signalverarbeitungseinheiten umfasst, in Fig. 1 z.B. sind vier solcher weiterer Signalverarbeitungseinheiten 4, 5, 6, 7 dargestellt, in denen eingehende Signale durch einen bestimmten Algorithmus verändert werden können, bevor sie wieder der Signalverarbeitungs- und/oder Verstärkungseinheit 2 zugeführt werden und in das an der Ausgabeeinheit 3 anliegende Signal einfließen. Die weiteren Signalverarbeitungseinheiten 4, 5, 6, 7 können dabei hardwaremäßig angelegt sein, separat oder als Bestandteil der Signalverarbeitungs- und/oder Verstärkungseinheit 2 ausgeführt sein und/oder lediglich in der Bereitstellung einer entsprechenden Signalverarbeitungssoftware bestehen. Für die Funktionsweise des erfindungsgemäßen Hörgerätes kann das außer Betracht bleiben. Die unterschiedlichen Algorithmen in den Signalverarbeitungseinheiten 4, 5, 6, 7 können beispielsweise Algorithmen für verschiedene Formen der Störgeräuschunterdrückung umfassen aber auch alle anderen Formen einer Signalverarbeitung, die in Hörgeräten angestrebt wird, betreffen. Um die Wirksamkeit der enthaltenen Algorithmen beeinflussen zu können, sind ein oder mehrere Stellelemente umfasst, in Fig. 1 z.B. sind vier solcher weiterer Stellelemente 8, 9, 10, 11 dargestellt, über die ein oder mehrere Parameter, von denen die Wirksamkeit des jeweiligen Algorithmus abhängt, variiert werden können. Die Stellelemente 8, 9, 10, 11 können einzeln freigegeben oder gesperrt werden, was einer Sperrung oder Freigabe der Einflussnahme auf den jeweils zu verstellenden Parameter gleich kommt. Des weiteren ist ein Referenzgeber 12 umfasst, der anstelle der über die Stellelemente 8, 9, 10, 11 einstellbaren Parameter jeweils einen Referenzwert P_{Ref} bzw. verschiedene konstante Werte P_{const} erzeugen und an die entsprechenden Signalverarbeitungseinheiten 4, 5, 6, 7 anlegen kann.

Im dargestellten Beispiel wurde das erfindungsgemäße Verfahren für die einzelnen Algorithmen Alg₁ bis Algₙ ausgeführt, wobei für die Algorithmen Alg₁ und Alg₃ eine Freigabe der entsprechenden Verstellmöglichkeit festgelegt wurde, während für die restlichen Algorithmen eine derartige Freigabe verweigert wurde (gestrichelt dargestellte Anbindung der Stellelemente 9, 11). Im Vorfeld der Freigabe war also der Hörgeräteträger nicht in der Lage, die mit den Stellelementen 9, 11 ausführbaren Verstellmöglichkeiten so einzusetzen, dass entsprechend dem erfindungsgemäßen Verfahren eine zielführende Rückführung der verstellten Parameter auf den geforderten Referenzwert P_{Ref} erzielt werden konnte. Mit den Stellelementen 8 und 10 konnte diese Rückführung dagegen erfolgreich durchgeführt werden.

Anstelle der einstellbaren Parameter an den Signalverarbeitungseinheiten 5, 7 werden konstante Parameterwerte angelegt, die als Ausgangswerte des Referenzgebers 12 den für die Durchführung des Verfahrens erforderlichen Referenzwerten P_{Ref} entsprechen können, aber auch wechselnde konstante Werte P_{const} in Abhängigkeit von jeweils identifizierten Hörsituationen und/oder im Hörgerät verfügbaren Hörprogrammen annehmen können. Auf diese Weise verbleiben in jedem Fall für eine Anpassung des Hörgerätes nach Durchführung des erfindungsgemäßen Verfahrens lediglich zwei einstellbare Parameter, was die Gefahr von Fehleinstellungen gegenüber einer Freigabe aller Verstellmöglichkeiten deutlich reduziert und die Einstellprozedur für den Hörgeräteträger insgesamt stark vereinfacht.

Die vorgestellte Vorgehensweise kann auf unterschiedliche Weise in die Konfiguration eines Hörgerätes einbezogen werden. Unterschiedliche Konfigurationen können mit unterschiedlichen Hörsituationen bzw. Hörprogrammen verknüpft werden. Grundsätzlich kann eine erfindungsgemäße Freigabe oder Sperrung von Verstellmöglichkeiten eines Hörgerätes zeitnah zu seiner Auslieferung an den vorgesehenen Hörgeräteträger in einer Sitzung beim Hörgeräteakustiker erfolgen. Dort können unter Laborbedingungen Hörsituationen simuliert und Klangbeispiele generiert werden, die optimal auf die Bewertung der Fähigkeiten des Hörgeräteträgers zur Nutzung bestimmter Features und Verstellmöglichkeiten abgestimmt sind. Entsprechende Prüfalgorithmen können in diesem Fall in ein Programmiergerät des Hörgeräteakustikers einbezogen sein.

In einer weiteren vorteilhaften Ausgestaltung des erfindungsgemäßen Verfahrens erfolgt unter realen Einsatzbedingungen nach Erkennen einer Hörsituation, in der bisher keine Konfiguration der Einstellmöglichkeiten des Hörgerätes vorgenommen wurde, eine Neukonfiguration, bevor dem Hörgeräteträger auch in dieser Hörsituation ausgewählte Verstellmöglichkeiten zu Verfügung stehen. Für die Erkennung einer Hörsituation, die eine Neukonfiguration erfordert, können in an sich bekannter Weise Klassifizierungssysteme genutzt werden, die häufig für die automatisierte Auswahl verschiedener Hörprogramme zur Verfügung stehen.

Besonders vorteilhaft ist das erfindungsgemäße Verfahren in Verbindung mit Lernalgorithmen, beispielsweise in Zusammenhang mit sogenannten Trainable Hearing Aids, einzusetzen, da in derartigen Systemen die Vornahme fehlerhafter Einstellungen möglicherweise zu dauerhaft unbefriedigenden Anpassungen des Hörgerätes an wechselnde Hörsituationen führt bzw. Lernprozesse behindert. Insbesondere im Vorfeld der Anwendung von Verstellmöglichkeiten, die Parameter als Eingangsgrößen von Lernalgorithmen beeinflussen, wird der Anwender bereits getestet, ob er in der Lage ist, das System sinnvoll und zielführend einzusetzen.

Vorteilhafterweise werden dem Anwender zusätzlich zu Hörprogrammen, die gegebenenfalls zur automatischen Anpassung an unterschiedliche Hörsituationen in seinem Hörgerät abgelegt sind, zwei weitere Programme angeboten, die der erfindungsgemäßen Konfiguration der Verstellmöglichkeiten des Hörgerätes dienen. In einem Programm ist eine Referenzeinstellung mindestens eines Parameters gespeichert, dessen Verstellmöglichkeit gesperrt oder freigegeben werden soll. In einem zweiten Programm ist diese Referenzeinstellung so verstellt, dass diese mit Hilfe der zu testenden Verstellmöglichkeit wieder in die Referenzeinstellung gestellt werden kann. Dem Hörgeräteträger kann in diesem Fall jederzeit eine nach Gehör zu lösende Aufgabe gestellt werden, deren Lösung in der Auffindung einer Einstellung des zu prüfenden Parameters besteht, bei der das Hörgerät in beiden Programmen für den Anwender gleich oder zumindest ähnlich klingt, beispielsweise also eine gleiche Sprachverständlichkeit liefert. Die erfindungsgemäße Konfiguration der Einstellmöglichkeiten des Hörgerätes lässt sich auf diese Weise ohne großen Aufwand realisieren.

Das erfindungsgemäße Verfahren lässt sich ein- oder mehrstufig und in unterschiedlichen Schwierigkeitsgraden ausführen. Bei einer mehrstufigen Ausführung kann jeweils die nächste Stufe abhängig von der erfolgreichen Bewältigung einer vorangegangenen Stufe eingeleitet werden, um einen unnötigen Aufwand für zu viele Prüfschritte zu vermeiden.

Dazu könnte so vorgegangen werden, dass das Prozedere in mehreren Schritten durchgeführt wird, wobei in einem ersten Schritt nur einfach zu bewertende Verstellmöglichkeiten, bei einem Trainable Hearing Aid beispielsweise der Lautstärkesteller, verwendet werden müssten, um die nach Gehör zu lösende Aufgabe zu bewältigen. In weiteren Schritten müssten dann komplexere Einstellungen vorgenommen werden, die zumindest die im ersten Schritt bereits geprüften Fähigkeiten voraussetzen. Bei einem Trainable Hearing Aid könnte das beispielsweise die Einstellung der Tonblende sein. Dazu könnte auch durch eine Variation der dargebotenen Signale und/oder Klangbeispiele die Komplexität der Aufgabe erhöht werden, um so noch differenzierter beurteilen zu können, ob der jeweilige Hörgeräteträger für eine selbständige Vornahme der geprüften Verstellmöglichkeiten geeignet ist.

An zwei konkrete Einstellmöglichkeiten eines Hörgerätes betreffenden Ausführungsbeispielen wird das erfindungsgemäße Verfahren nochmals beschrieben. Das erste Beispiel betrifft ein Hörgerät mit zuschaltbarem direktionalem Mikrofon. Das Hörgerät mit mehreren Hörprogrammen verfügt unter anderem über ein Mikrofonsystem, das manuell zwischen omnidirektionaler Richtcharakteristik und direktionaler Richtcharakteristik umgeschaltet und eingestellt werden kann. Durch dieses Feature kann in störgeräuschbehafteter Umgebung Sprache aus einer bestimmten Richtung besser verstanden werden, wenn das Hörgerät mit direktional wirkendem Mikrofonsystem betrieben wird. Natürlich muss gewährleistet sein, dass diesbezüglich vorzunehmende Einstellungen zur Variation der Richtcharakteristik so vorgenommen werden, dass sich die Anpassung der Richtcharakteristik an eine bestimmte Hörsituation nach Vornahme der Verstellung nicht verschlechtert, sondern möglichst verbessert wird.

Gemäß dem erfindungsgemäßen Verfahren wird zu diesem Zweck wie folgt vorgegangen:

Zunächst wird in einem ersten Hörprogramm des Hörgerätes eine Referenzeinstellung abgelegt, bei der das Mikrofonsystem in einem Referenzmodus mit festgelegter Richtcharakteristik betrieben wird. In einem zweiten Hörprogramm wird eine Hörgeräteeinstellung abgelegt, bei der die Mikrofoneinstellung bezüglich der Richtcharakteristik im Vergleich zum Referenzmodus verändert ist, jedoch vom Hörgeräteträger verändert werden kann. In der Folge wird dem Hörgeräteträger ein Testsignal, beispielsweise ein Sprachsignal aus 0° und ein Störgeräusch aus 180°, vorgespielt und der Hörgeräteträger hat die Aufgabe, das Mikrofonsystem im zweiten Programm so einzustellen, dass ihm der Eindruck vermittelt wird, dass die Sprache mit beiden Programmen gleich gut verstanden werden kann, das subjektive Sprachverstehen also gleich ist.

Die verbleibende Abweichung der vom Hörgeräteträger vorgenommenen Endeinstellung von der Referenzeinstellung wird direkt oder indirekt erfasst.

Anschließend wird geprüft, ob die erfasste Abweichung noch innerhalb eines Toleranzbereiches liegt, der nach physiologischen und/oder technischen Randbedingungen festgelegt ist. Liegt die Abweichung innerhalb des Toleranzbereiches, ist der Hörgeräteträger geeignet, das Mikrofonsystem des Hörgerätes bezüglich seiner Richtcharakteristik interaktiv einzustellen. Die entsprechende Verstellmöglichkeit wird freigegeben. Liegt die Abweichung jedoch außerhalb des Toleranzbereiches, ist der Hörgeräteträger nicht geeignet, diese Einstellung zur Anpassung seines Hörgerätes an unterschiedliche Hörsituationen selbst vorzunehmen. In diesem Fall muss das Hörgerät auf andere Weise auf die individuellen Bedürfnisse des Hörgeräteträgers eingestellt werden, beispielsweise durch Vorgabe von Richtcharakteristika, die sich in klassifizierten Hörsituationen automatisch einstellen und nicht verändert werden können.

Das zweite Beispiel betrifft ein Hörgerät mit getrennter Verstärkung in einem Hochton- und einem Tieftonkanal. Ein Hörgerät mit mehreren Hörprogrammen verfügt über unabhängig voneinander einstellbare Verstärkungen in einem Hochton-(GAIN_{HB}) und einem Tieftonkanal (GAIN_{LB}). Durch diese Anordnung kann die Verstärkung breitbandig verändert werden, indem GAIN_{HB} und GAIN_{LB} gleichzeitig geändert werden, was einer Verstellung der Lautstärke entspricht. Es können jedoch auch beide Verstärkungen getrennt voneinander verändert werden, so dass eine Formung des Frequenzgangs erfolgt.

Zur Prüfung evtl. freizugebender Verstellmöglichkeiten bezüglich der Verstärkung wird wie folgt vorgegangen:

Zunächst wird in einem ersten Hörprogramm des Hörgerätes eine Referenzeinstellung mit vorgegebener Verstärkung abgelegt. In einem zweiten Hörprogramm wird eine Hörgeräteeinstellung abgelegt, bei der die Verstärkung breitbandig abweichend von der Referenzeinstellung eingestellt ist, jedoch vom Hörgeräteträger verändert werden kann. In der Folge wird dem Hörgeräteträger ein Testsignal, beispielsweise ein Sprachsignal in Ruhe, vorgespielt und der Hörgeräteträger hat die Aufgabe, die Verstärkung unter Nutzung der Verstellmöglichkeiten gemäß dem zweiten Programm so zu verändern, dass das Testsignal in beiden Programme gleich laut empfunden wird. Die verbleibende Abweichung der vom Hörgeräteträger vorgenommenen Endeinstellung von der Referenzeinstellung wird direkt oder indirekt erfasst.

Anschließend wird geprüft, ob die erfasste Abweichung noch innerhalb eines Toleranzbereiches liegt, der nach physiologischen und/oder technischen Randbedingungen festgelegt ist. Ist das der Fall, wird anschließend die Verstärkung im zweiten Hörprogramm im Vergleich zur Referenzeinstellung im ersten Hörprogramm in beiden Kanälen getrennt verändert, so dass zusätzlich zur Gesamtverstärkung auch eine frequenzabhängige Komponente wirksam wird. Erneut erhält der Hörgeräteträger die Aufgabe, unter Darbietung eines Testsignals die Verstärkung unter Nutzung der Verstellmöglichkeiten des zweiten Hörprogrammes so zu verändern, dass das Testsignal in beiden Programmen gleich laut und gleich klingend wahrgenommen wird. Die verbleibende Abweichung der vom Hörgeräteträger vorgenommenen Endeinstellung von der Referenzeinstellung wird erneut direkt oder indirekt erfasst.

Anschließend wird erneut geprüft, ob die erfasste Abweichung noch innerhalb eines Toleranzbereiches liegt, der nach physiologischen und/oder technischen Randbedingungen festgelegt ist.

Liegen die Abweichungen innerhalb der Toleranzbereiche, ist der Hörgeräteträger geeignet, die Verstärkung des Hörgerätes sowohl breitbandig als auch frequenzselektiv interaktiv einzustellen. Die entsprechenden Verstellmöglichkeiten werden freigegeben. Liegen die Abweichungen jedoch außerhalb der Toleranzbereiche, ist der Hörgeräteträger nicht geeignet, diese Einstellungen zur Anpassung seines Hörgerätes an unterschiedliche Hörsituationen selbst vorzunehmen. In diesem Fall muss das Hörgerät auf andere Weise auf die individuellen Bedürfnisse des Hörgeräteträgers eingestellt werden, beispielsweise durch Vorgabe von Verstärkungscharakteristika, die sich in klassifizierten Hörsituationen automatisch einstellen und nicht verändert werden können.

Im letzten Ausführungsbeispiel erfolgte eine zweistufige Prüfung vor der Freigabe der jeweiligen Verstellmöglichkeiten. Diese Mehrstufigkeit birgt die Möglichkeit eines vorzeitigen Abbruchs des erfindungsgemäßen Verfahrens zur Einsparung nachgeordneter Prüfungen.

Wenn also im vorliegenden Beispiel der Hörgeräteträger die erste Einstellaufgabe gelöst hat, an der zweiten jedoch scheitert, so wird für ihn lediglich eine breitbandige Verstellung der Verstärkung im Sinne einer Lautstärkeregelung freigegeben. Scheitert er jedoch bereits an der ersten Einstellaufgabe, entfällt auch diese Freigabe, und es kann der nachgelagerte Schritt der Prüfung der Fähigkeit zur zielführenden Vornahme frequenzselektiver Einstellungen vollständig entfallen.

Zur Ausführung des erfindungsgemäßen Verfahrens sind Vorrichtungen zur Konfiguration mindestens einer Verstellmöglichkeit an einem Hörgerät geeignet, die Mittel zur Vorgabe mindestens einer Referenzeinstellung mindestens eines Parameters, Mittel zur Verstellung dieses Parameters und Mittel zur Freigabe oder Sperrung der Verstellung dieses Parameters umfassen, wobei die Mittel zur Freigabe oder Sperrung der Verstellung dieses Parameters so ausgelegt sind, dass sie eine Freigabe der Verstellung bewirken, nachdem der Hörgeräteträger unter Zielvorgabe der Referenzeinstellung nach Gehör eine Verstellung des Parameters vorgenommen hat, so dass das Hörgerät eine Charakteristik aufweist, die der Charakteristik des Hörgerätes in der Referenzeinstellung gleicht oder Abweichungen von dieser aufweist, die innerhalb eines vorgegebenen Toleranzbereiches liegen. Einer Automatisierung des Verfahrens kommt es vorteilhaft entgegen, wenn die Mittel zur Vorgabe mindestens einer Referenzeinstellung mindestens eines Parameters, die Mittel zur Verstellung dieses Parameters und die Mittel zur Freigabe oder Sperrung der Verstellung dieses Parameters fest mit einem Hörgerät verbunden sind.

Vorteilhafterweise sind des Weiteren Mittel umfasst, die den mindestens einen Parameter, der bei freigegebener Verstellmöglichkeit variiert werden kann, im Fall der nicht freigegebenen Verstellmöglichkeit auf einen konstanten Wert P_{const} setzen.

Vorteilhafterweise umfassen die Mittel zur Verstellung des mindestens einen Parameters Mittel zur Verstellung mindestens eines Parameters, der während des Trainierens eines Hörgerätes zur Anpassung an unterschiedliche Hörsituationen verstellt werden kann, mindestens eines Parameters, welcher die Wirkungsstärke von Algorithmen zur Störgeräuschunterdrückung betrifft, mindestens eines Parameters, welcher die Einstellung der Frequenzabhängigkeit der Übertragungs- und Verstärkungscharakteristik betrifft, und/oder mindestens eines Parameters, welcher die Einstellung der Richtcharakteristik des Hörgerätes betrifft.

## Patentansprüche

1. Verfahren zur Konfiguration mindestens einer Verstellmöglichkeit an einem Hörgerät mit den folgenden Schritten:
- Betreiben des Hörgerätes in Bezug auf einen einstellbaren Parameter (P) mit einem Referenzwert (P_{Ref}), wobei einem Hörgeräteträger die Wahrnehmung eines Referenzwert-Ausgangssignals ermöglicht wird;
- Einstellen des Parameters (P) auf einen Testwert, der um einen vorgegebenen Wert (ΔP) vom Referenzwert (P_{Ref}) abweicht und Ausgeben des Testwert-Ausgangssignals an den Hörgeräteträger;
- Erfassen des vom Hörgeräteträger einzustellenden Parameters (P), wobei dem Hörgeräteträger die Aufgabe gestellt wird, durch Vornahme einer Verstellung des Parameters (P) nach Gehör, das Testwert-Ausgangssignal an das Referenzwert-Ausgangssignal anzupassen;
- Ermitteln der Abweichung zwischen dem Referenzwert (P_{Ref}) und dem vom Hörgeräteträger eingestellten Parameter (P); und
- Fallunterscheidung in Abhängigkeit von einem vorgegebenen Schwellwert (S), wobei dem Hörgeräteträger die Verstellmöglichkeit des Parameters nur (P) freigegeben wird, wenn die erfasste Abweichung unterhalb des vorgegebenen Schwellwertes (S) liegt.

2. Verfahren nach Anspruch 1, **dadurch gekennzeichnet, dass** der Parameter (P), der bei freigegebener Verstellmöglichkeit variiert werden kann, im Fall der nicht freigegebenen Verstellmöglichkeit auf einen konstanten Wert (P_{const}) gesetzt wird.

3. Verfahren nach Anspruch 2, **dadurch gekennzeichnet, dass** der Wert (P_{const}) dem Referenzwert (P_{Ref}) entspricht, der zur Prüfung der subjektiven Wirksamkeit der Verstellmöglichkeit genutzt wird.

4. Verfahren nach Anspruch 2 oder 3, **dadurch gekennzeichnet, dass** der Wert (P_{const}) jeweils in einem Hörprogramm abgelegt ist, das vom Hörgeräteträger eingestellt werden kann oder sich automatisch nach Klassifizierung einer Hörsituation einstellt.

5. Verfahren nach einem der Ansprüche 1 bis 4, **dadurch gekennzeichnet, dass** eine Verstellmöglichkeit einen Parameter (P) betrifft, der während des Trainierens eines Hörgerätes zur Anpassung an unterschiedliche Hörsituationen verstellt werden kann.

6. Verfahren nach einem der Ansprüche 1 bis 5, **dadurch gekennzeichnet, dass** eine Verstellmöglichkeit einen Parameter (P) betrifft, welcher die Wirkungsstärke von Algorithmen betrifft.

7. Verfahren nach einem der Ansprüche 1 bis 6, **dadurch gekennzeichnet, dass** eine Verstellmöglichkeit einen Parameter (P) zur Einstellung der Frequenzabhängigkeit der Übertragungs- und Verstärkungscharakteristik betrifft.

8. Verfahren nach einem der Ansprüche 1 bis 7, **dadurch gekennzeichnet, dass** eine Verstellmöglichkeit einen Parameter (P) zur Einstellung der Richtcharakteristik des Hörgerätes betrifft.

9. Verfahren nach einem der Ansprüche 1 bis 8, **dadurch gekennzeichnet, dass** die Freigabe mindestens einer Verstellmöglichkeit automatisch überprüft wird, wenn sich eine nicht oder erstmals klassifizierte Hörsituation einstellt.

10. Verfahren nach einem der Ansprüche 1 bis 9, **dadurch gekennzeichnet, dass** eine zweistufige Prüfung vor der Freigabe der mindestens einen Verstellmöglichkeit erfolgt, wobei bei einem freigegebenen ersten Parameter (P) und einem gesperrten zweiten Parameter (P) lediglich eine breitbandige Verstellung der Verstärkung freigegeben wird und bei einem gesperrten ersten Parameter (P) die Freigabe zur breitbandigen Verstellung der Verstärkung entfällt.

11. Hörgerät aufweisend eine Ausgabesignaleinrichtung (2, 3, 4, 5, 6, 7) zum Erzeugen eines Ausgangsignals für einen Hörgeräteträger, einen Referenzgeber (12) und ein Stellelement (8, 9, 10, 11) für einen einstellbaren Parameter (P) des Ausgangssignals; wobei
der Referenzgeber (12) derart ausgelegt ist, den einstellbaren Parameter (P) auf einen Referenzwert (P_{Ref}) und einen Testwert, der um einen vorgegebenen Wert (ΔP) vom Referenzwert (P_{Ref}) abweicht, festzulegen, und die Ausgangssignaleinrichtung (2, 3, 4, 5, 6, 7) derart ausgelegt ist, nacheinander ein dem Referenzwert (P_{Ref}) und ein dem Testwert entsprechendes Ausgangssignal an einen Hörgeräteträger auszugeben; und wobei
der Referenzgeber (12) derart ausgelegt ist, einen vom Hörgeräteträger am Stellelement (8, 9, 10, 11) eingestellten Parameter (P) zu erfassen, wobei dem Hörgeräteträger die Aufgabe gestellt ist, mittels Vornahme einer Verstellung des Parameters (P) nach Gehör, das Testwert-Ausgangssignal an das Referenzwert-Ausgangssignal anzupassen, und eine Abweichung zwischen dem Referenzwert (P_{Ref}) und den vom Hörgeräteträger eingestellten Parameter (P) zu ermitteln, wobei die Verstellmöglichkeit des Parameters (P) nur freigebbar ist, wenn die Abweichung unterhalb eines vorgegebenen Schwellwertes (S) liegt.

12. Hörgerät nach Anspruch 11, **dadurch gekennzeichnet, dass** der Referenzgeber (12) derart ausgelegt ist, den Parameter (P), der bei freigegebener Verstellmöglichkeit variiert werden kann, im Fall der nicht freigegebenen Verstellmöglichkeit auf einen konstanten Wert (P_{const}) zu setzen.

13. Hörgerät nach einem der Ansprüche 11 bis 12, **dadurch gekennzeichnet, dass** das Stellelement (8, 9, 10, 11) zur Verstellung
mindestens eines Parameters (P), der während des Trainierens des Hörgerätes zur Anpassung an unterschiedliche Hörsituationen verstellt werden kann;
mindestens eines Parameters (P), welcher die Wirkungsstärke von Algorithmen betrifft;
mindestens eines Parameters (P), welcher die Einstellung der Frequenzabhängigkeit der Übertragungs- und Verstärkungscharakteristik betrifft; und/oder
mindestens eines Parameters (P), welcher die Einstellung der Richtcharakteristik des Hörgerätes betrifft, ausgelegt ist.

14. Hörgerät nach Anspruch 13, **dadurch gekennzeichnet, dass** zwischen omnidirektionaler und direktionaler Richtcharakteristik umgeschaltet und eingestellt werden kann.

## Claims

1. Method for the configuration of at least one adjustment option on a hearing device with the following steps:
- operating the hearing device in respect of an adjustable parameter (P) with a reference value (P_{Ref}), with the perception of a reference value output signal being enabled for a hearing device wearer,
- adjusting the parameter (P) to a test value, which deviates from the reference value (P_{Ref}) by a predetermined value (ΔP) and outputting the test value output signal to the hearing device wearer;
- detecting the parameter (P) to be adjusted by the hearing device wearer, with the object of the hearing device wearer being to adjust the test value output signal to the reference value output signal by performing an adjustment of the parameter (P) depending on the hearing;
- determining the deviation between the reference value (P_{Ref}) and the parameter (P) set by the hearing device wearer; and
- case distinction as a function of a predetermined threshold value (S), with the adjustment option of the parameter (P) only being enabled to the hearing device wearer if the recorded deviation lies below the predetermined threshold value (S).

2. Method according to claim 1, **characterised in that** the parameter (P) which can be varied in the case of the enabled adjustment option is set to a constant value (P_{const}) in the case of the adjustment option which is disabled.

3. Method according to claim 2, **characterised in that** the value (P_{const}) corresponds to the reference value (P_{Ref}), which is used to test the subjective efficiency of the adjustment option.

4. Method according to claim 2 or 3, **characterised in that** the value (P_{const}) is stored in an auditory program in each instance, which can be set by the hearing device wearer or automatically sets itself after classification of an auditory situation.

5. Method according to one of claims 1 to 4, **characterised in that** the adjustment options relate to a parameter (P) which can be adjusted to different auditory situations during the training of a hearing device for adjustment purposes.

6. Method according to one of claims 1 to 5, **characterised in that** an adjustment option relates to a parameter (P) which relates to the efficiency grade of algorithms.

7. Method according to one of claims 1 to 6, **characterised in that** the adjustment option relates to a parameter (P) for setting the frequency dependency of the transmission and amplification characteristics.

8. Method according to one of claims 1 to 7, **characterised in that** the adjustment option relates to a parameter (P) for setting the directional characteristics of the hearing device.

9. Method according to one of claims 1 to 8, **characterised in that** the enabling of at least one adjustment option is automatically monitored if a non-classified or initially classified auditory situation arises.

10. Method according to one of claims 1 to 9, **characterised in that** a two-stage test takes place prior to enabling the at least one adjustment option, with, in the case of an enabled first parameter (P) and a disabled second parameter (P), only a broadband adjustment of the amplification being released and in the case of a disabled first parameter (P), the enabling being dispensed with for the broadband adjustment of the amplification.

11. Hearing device comprising an output signal facility (2, 3, 4, 5, 6, 7) for generating an output signal for a hearing device wearer, a reference sensor (12) and an actuator (8, 9, 10, 11) for a variable parameter (P) of the output signal, with
the reference sensor (12) being designed to define the variable parameter (P) to a reference value (P_{Ref}) and a test value, which deviates from the reference value (P_{Ref}) about a predetetermined value (ΔP), and the output signal facility (2, 3, 4, 5, 6, 7) being designed to output an output signal corresponding to the reference value (P_{Ref}) and to a test value to a hearing device wearer, and with
the reference sensor (12) being designed to record a parameter (P) set to an actuator (8, 9, 10, 11) by the hearing device wearer, with the object of the hearing device wearer being to adjust the test value output signal to the reference value output signal, by performing an adjustment of the parameter (P) and to determine a deviation between the reference value (P_{Ref}) and the parameter (P) set by the hearing device wearer, with the adjustment option of the parameter (P) being enabled if the deviation lies below the predetermined threshold value (S).

12. Hearing device according to claim 11, **characterised in that** the reference sensor (12) is designed to set the parameter, which can be varied in the case of an enabled adjustment option, in the case of the disabled adjustment option, to a constant value (P_{const}).

13. Hearing device according to one of claims 11 to 12, **characterised in that** the actuator (8, 9, 10, 11) is designed to adjust
at least one parameter (P), which can be adjusted during the training of a hearing device for adjusting to different auditory situations;
at least one parameter (P), which relates to the efficiency grade of algorithms;
at least one parameter (P), which relates to the setting of the frequency dependency of the transmission and amplification characteristics, and/or
at least one parameter (P), which relates to the setting of the directional characteristics of the hearing device.

14. Hearing device according to claim 13, **characterised in that** it is possible to switch between and set omnidirectional directional characteristics and unidirectional directional characteristics.

## Revendications

1. Procédé pour la configuration d'au moins une possibilité de réglage sur un appareil auditif, comprenant les étapes suivantes :
- actionner l'appareil auditif conformément à un paramètre réglable (P) ayant une valeur de référence (P_{réf}), une personne portant l'appareil auditif ayant la possibilité de percevoir un signal de sortie de valeur de référence ;
- régler le paramètre (P) conformément à une valeur test qui s'écarte d'une valeur prédéfinie (ΔP) par rapport à la valeur de référence (P_{réf}) et transmettre le signal de sortie de valeur test à la personne portant l'appareil auditif ;
- enregistrer le paramètre (P) qui doit être réglé par la personne portant l'appareil auditif, en assignant à la personne portant l'appareil auditif, la tâche d'adapter le signal de sortie de valeur test au signal de sortie de valeur de référence, par exécution d'un réglage du paramètre (P) en fonction de l'audition;
- déterminer l'écart entre la valeur de référence (P_{réf}) et le paramètre (P) réglé par la personne portant l'appareil auditif ; et
- procéder à une discrimination de cas en fonction d'une valeur seuil prédéfinie (S), la possibilité de réglage du paramètre (P) n'étant accordée au porteur de l'appareil auditif que lorsque l'écart enregistré est inférieur à la valeur seuil prédéfinie (S).

2. Procédé selon la revendication 1, **caractérisé en ce que** le paramètre (P), qui peut varier dans le cadre d'une possibilité de réglage autorisée, est réglé à une valeur constante (P_{const}) dans le cas d'une possibilité de réglage non autorisée.

3. Procédé selon la revendication 2, **caractérisé en ce que** la valeur (P_{const}) correspond à la valeur de référence (P_{réf}) qui est utilisée pour vérifier l'efficacité subjective de la possibilité de réglage.

4. Procédé selon la revendication 2 ou 3, **caractérisé en ce que** la valeur (P_{const}) est placée respectivement dans un programme d'audition, qui peut être réglé par la personne portant l'appareil auditif ou bien qui se règle automatiquement conformément à un classement d'une situation d'audition.

5. Procédé selon l'une quelconque des revendications 1 à 4, **caractérisé en ce qu'**une possibilité de réglage concerne un paramètre (P) qui peut être réglé, au cours de la période d'entraînement d'un appareil auditif, pour l'adaptation à des situations d'audition différentes.

6. Procédé selon l'une quelconque des revendications 1 à 5, **caractérisé en ce qu'**une possibilité de réglage concerne un paramètre (P) qui concerne l'intensité d'algorithmes.

7. Procédé selon l'une quelconque des revendications 1 à 6, **caractérisé en ce qu'**une possibilité de réglage concerne un paramètre (P) pour le réglage de la dépendance de la fréquence à la caractéristique de transmission et d'amplification.

8. Procédé selon l'une quelconque des revendications 1 à 7, **caractérisé en ce qu'**une possibilité de réglage concerne un paramètre (P) pour le réglage de la caractéristique d'orientation de l'appareil auditif.

9. Procédé selon l'une quelconque des revendications 1 à 8, **caractérisé en ce que** l'autorisation d'au moins une possibilité de réglage, est vérifiee automatiquement lorsqu'une situation d'audition se présente qui n'a pas été classée ou qui est classée pour la première fois.

10. Procédé selon l'une quelconque des revendications 1 à 9, **caractérisé en ce qu'**on procède à une vérification en deux étapes, avant l'autorisation de ladite au moins une possibilité de réglage, dans lequel, dans le cas d'un premier paramètre autorisé (P) et d'un deuxième paramètre interdit (P), seul un réglage de l'amplification à large bande est autorisé, et dans le cas d'un premier paramètre interdit (P), l'autorisation du réglage de l'amplification à large bande est annulée.

11. Appareil auditif présentant un dispositif de signal de sortie (2, 3, 4, 5, 6, 7) pour générer un signal de sortie pour une personne portant un appareil auditif, un donneur de référence (12) et un élément de réglage (8, 9, 10, 11) pour un paramètre réglable (P) du signal de sortie ; dans lequel
le donneur de référence (12) est conçu de façon à déterminer le paramètre réglable (P) en fonction d'une valeur de référence (P_{réf}) et une valeur test qui s'écarte d'une valeur prédéfinie (ΔP) par rapport à la valeur de référence (P_{réf}), et le dispositif de signal de sortie (2, 3, 4, 5, 6, 7) est conçu pour transmettre successivement à une personne qui porte un appareil auditif, un signal de sortie correspondant à la valeur de référence (P_{réf}) et un signal de sortie correspondant à la valeur test, et dans lequel
le donneur de référence (12) est conçu de façon à enregistrer un paramètre (P) réglé sur l'élément de réglage (8, 9, 10, 11) par la personne portant l'appareil auditif, la personne portant l'appareil auditif ayant pour tâche d'adapter le signal de sortie de valeur test au signal de sortie de valeur de référence, par exécution d'un réglage du paramètre (P) en fonction de l'audition et à déterminer un écart entre la valeur de référence (P_{réf}) et le paramètre (P) réglé par la personne portant l'appareil auditif, la possibilité de réglage du paramètre (P) ne pouvant être accordé que lorsque l'écart enregistré est inférieur à une valeur seuil prédéfinie (S).

12. Appareil auditif selon la revendication 11, **caractérisé en ce que** le donneur de référence (12) est conçu de façon à régler le paramètre (P), qui peut varier dans le cadre d'une possibilité de réglage autorisée, à une valeur constante (P_{const}) dans le cas d'une possibilité de réglage non autorisée.

13. Appareil auditif selon l'une quelconque des revendications 11 à 12, **caractérisé en ce que** l'élément de réglage (8, 9, 10, 11) est conçu pour le réglage
d'au moins un paramètre (P) qui peut être réglé, au cours de la période d'entraînement de l'appareil auditif, pour l'adaptation à des situations d'audition différentes ;
d'au moins un paramètre (P) qui concerne l'intensité d'algorithmes ;
d'au moins un paramètre (P) qui concerne le réglage de la dépendance de la fréquence à la caractéristique de transmission et d'amplification ; et/ou
d'au moins un paramètre (P) qui concerne le réglage de la caractéristique d'orientation de l'appareil auditif.

14. Appareil auditif selon la revendication 13, **caractérisé en ce qu'**on peut procéder à une commutation et à un réglage entre une caractéristique d'orientation omnidirectionnelle et une caractéristique d'orientation directionnelle.
